# EUROPÄISCHE PATENTANMELDUNG

(11) **EP 3 656 962 A1**
(43) Veröffentlichungstag der Anmeldung: **27.05.2020**
(21) Anmeldenummer: 19210061.8
(22) Anmeldetag: 19.11.2019
(51) Int. Cl.: E05G 1/024

(54) **AUFBEWAHRUNGSBEHÄLTER UND ABSORBERELEMENT FÜR EINEN AUFBEWAHRUNGSBEHÄLTER**

(30) Priorität: 20.11.2018 DE 202018106571 U; 29.11.2018 DE 202018106804 U
(71) Anmelder: BURG-WÄCHTER KG, 58540 Meinerzhagen (DE)
(72) Erfinder: Luling, Harald, 58540 Meinerzhagen (DE)
(74) Vertreter: Rausch Wanischeck-Bergmann Brinkmann

(57) **Zusammenfassung**

Die Erfindung betrifft einen Aufbewahrungsbehälter für vor unberechtigtem Zugriff zu schützende Gegenstände, nämlich Tresor, Safe, Geldautomat oder Wertsicherungsschrank, aufweisend ein Gehäuse mit einer Tür und einem Innenraum zur Aufnahme der Gegenstände, wobei im Innenraum ein, zwei große Oberflächen und diese verbindende Seitenflächen aufweisendes Absorberelement an einer Innenwand angeordnet ist, welches bei einer Explosion entstehende Energie absorbiert und aus einer, im Wesentlichen aus Fasern bestehenden Platte und einer Halterung besteht, wobei die Halterung (20) aus einem Bodenelement (21) zur Verbindung mit der Innenwand (11) und zur Anlage an einer großen Oberfläche (17, 18) des Absorberelements (10) und einem Befestigungselement (24) besteht, wobei die Seitenflächen (19) des Absorberelements (10) möglichst weitgehend frei von einer Abdeckung durch das Befestigungselement (24) ausgebildet sind.

## Beschreibung

Die Erfindung betrifft einen Aufbewahrungsbehälter für vor unberechtigtem Zugriff zu schützende Gegenstände, nämlich Tresor, Safe Geldautomat oder Wertsicherungsschrank, aufweisend ein Gehäuse mit einer Tür und einem Innenraum zur Aufnahme der Gegenstände, wobei im Innenraum ein, zwei große Oberflächen und diese verbindende Seitenflächen aufweisendes Absorberelement an einer Innenwand angeordnet ist, welches bei einer Explosion entstehende Energie absorbiert und aus einer, im Wesentlichen aus Fasern bestehenden Platte und einer Halterung besteht. Ferner ist Gegenstand der Erfindung in Absorberelement für einen Aufbewahrungsbehälter für vor unberechtigtem Zugriff zu schützende Gegenstände, nämlich Tresor, Safe, Geldautomat oder Wertsicherungsschrank, aufweisend ein Gehäuse mit einer Tür und einem, Innenwände aufweisenden Innenraum zur Aufnahme der Gegenstände, welches bei einer Explosion entstehende Energie absorbiert und aus einer, im Wesentlichen aus Fasern ausgebildeten Platte mit zwei großen parallel zueinander verlaufenden Oberflächen und vier, diese Oberflächen verbindenden Seitenflächen und einer Halterung besteht.

Gattungsgemäße Aufbewahrungsbehälter sowie Absorberelemente sind aus dem Stand der Technik bekannt. Die EP 2 137 368 B1 offenbart einen gattungsgemäßen Aufbewahrungsbehälter, bestehend aus einem einen Aufbewahrungsraum aufweisenden Gehäuse, das aus einer Rückwand, zwei Seitenwänden, die einander gegenüberliegend angeordnet sind, einem Boden und einer Decke besteht, so dass der Behälter die erforderliche Einbruchssicherheit aufweist. Boden und Decke sind einander gegenüberliegend angeordnet und über die Seitenwände miteinander verbunden. Das Gehäuse weist zumindest eine Öffnung auf, die mit zumindest einer Tür und/oder Klappe verschließbar ist. Bei diesem Aufbewahrungsbehälter ist es vorgesehen, dass im Aufbewahrungsraum ein Absorberelement angeordnet ist, welches Absorberelement ein hohes Porenvolumen aufweist und bei einer Explosion schlagartig entstehende Energie absorbiert. Demzufolge offenbart dieser Stand der Technik auch ein entsprechendes Absorberelement für einen Behälter zur Aufbewahrung von vor unberechtigtem Zugriff zu schützenden Gegenständen.

Dieser vorbekannte Behälter und auch das vorbekannte Absorberelement für diesen Behälter haben sich in der Praxis bewährt, so dass ein mit einem solchen Absorberelement ausgebildeter Behälter in ausreichender Weise gegen unbefugtes Öffnen durch Sprengung geschützt ist, wobei die Sprengung durch das Einleiten und anschließende Zünden eines explosiven Gases erfolgt.

In zunehmenden Maße erfolgt die Sprengung von beispielsweise Geldautomaten durch die Verwendung von Festsprengstoffen. Ein solcher Festsprengstoff wird in der erforderlichen Menge über beispielsweise einen Geldausgabeschlitz in den Innenraum eines Geldautomaten eingebracht und dann gezündet. Diese Vorgehensweise stellt neue Anforderungen an gattungsgemäße Aufbewahrungsbehälter und auch an entsprechende Absorberelemente, die in einem solchen Aufbewahrungsbehälter angeordnet sind.

Der Erfindung liegt daher die Aufgabe zugrunde, einen Aufbewahrungsbehälter bzw. ein Absorberelement derart weiterzubilden, dass neben den Anforderungen einer hohen Sicherheit gegen Sprengung durch gasförmige Sprengstoffe auch eine hohe Sicherheit gegen eine Sprengung durch Festsprengstoffe gegeben ist. Darüber hinaus stellt sich die **Aufgabe,** ein solches Absorberelement derart auszubilden, dass es in einfacher Weise in üblichen Aufbewahrungsbehältern eingesetzt werden kann und dabei gleichzeitig auch kostengünstig herstellbar ist.

Zur **Lösung** dieser Aufgabenstellung ist bei einem erfindungsgemäßen Aufbewahrungsbehälter bzw. einem erfindungsgemäßen Absorberelement vorgesehen, dass die Halterung aus einem Bodenelement zur Verbindung mit der Innenwand und zur Anlage an einer großen Oberfläche des Absorberelementes und einem Befestigungselement besteht, wobei die Seitenflächen des Absorberelements möglichst weitgehend frei von einer Abdeckung durch das Befestigungselement ausgebildet sind.

Bei dem erfindungsgemäßen Aufbewahrungsbehälter und Gleiches gilt auch für das erfindungsgemäße Absorberelement ist daher die Halterung für das Absorberelement derart ausgebildet, dass die Seitenflächen des Absorberelements, nämlich zumindest eine große Oberfläche und die sich daran in üblicher Weise rechtwinklig anschließenden Seitenflächen möglichst frei von einer Abdeckung sind, so dass diese Flächen für den wirksamen Explosionsschutz zur Verfügung stehen.

Die Ausgestaltung einer solchen Halterung erfolgt beispielsweise durch ein gitter- oder käfigartiges Element, welches die aus Fasern bestehende Platte umgibt und mit der Bodenplatte direkt oder indirekt verbunden ist, so dass die aus Fasern bestehende Platte auf der Bodenplatte aufliegt und die Seitenflächen sowie die der Bodenplatte abgewandte große Oberfläche der aus Fasern bestehenden Platte lediglich durch schmale Stege abgedeckt sind. Hierdurch kann die Druckwelle bei einer Explosion von einer sehr großen Oberfläche des Absorberelements selbst dann abgebaut werden, wenn ein solches Absorberelement nur geringvolumig ausgebildet ist. Vorzugsweise werden maximal 10% der gesamten, dem Innenraum eines Aufbewahrungsbehälters zugewandten Flächen durch die Halterung abgedeckt, wobei einzelne Bauteile der Halterung mit sehr geringer Breite von maximal 3 mm, bevorzugt weniger als 2 mm ausgebildet sind.

Das Bodenelement kann beispielsweise auch ein Teil der Innenwand des Gehäuses sein.

In der Regel werden mehrere Absorberelemente in Form eines Bausatzes in einem Aufbewahrungsbehälter verwendet, in dem die freien Flächen der Innenwandungen mit diesen Absorberelementen bestückt werden. Durch geringvolumige Absorberelemente können diese Flächen optimal abgedeckt werden, wobei bei der Installation keine weiteren Zuschnittarbeiten erforderlich sind. Bei der Installation können daher fertig produzierte Absorberelemente bestehend aus der Platte und der Halterung eingebaut werden, ohne dass es montagetechnisch erforderlich ist, die aus Fasern bestehende Platte beispielsweise in die Halterung einzufügen.

Bei der Montage werden also nur fertige und vollständige Absorberelemente verwendet. Bevorzugt sind die Absorberelemente kubisch, insbesondere mit einer quadratischen Grundfläche ausgebildet.

Nach einem weiteren Merkmal der Erfindung ist vorgesehen, dass das Befestigungselement aus zumindest einem, vorzugsweise zumindest zwei sich kreuzenden, insbesondere U-förmig ausgebildeten Bügelelementen besteht, die zwei Schenkel und einen die Schenkel verbindenden Steg aufweisen, wobei die Schenkel mit ihren dem Steg abgewandten Enden mit dem Bodenelement verbunden sind. Schenkel und Steg bestehen beispielsweise aus einem Metalldraht und weisen einen runden Querschnitt auf. Der Durchmesser von Schenkeln und Steg liegt bevorzugt unter 2 mm.

Bei dieser Ausgestaltung verlaufen die Bügelelemente beispielsweise diagonal über die Befestigungsplatte und kreuzen sich daher im Schwerpunkt des Bodenelements. Es besteht aber auch die Möglichkeit, dass die Bügelelemente rechtwinklig zueinander derart verlaufen, dass sie im Mittelpunkt zweiter parallel zueinander ausgerichteten Kanten des Bodenelements mit jeweils einem Schenkel befestigt sind.

Es sind des Weiteren Kombinationen aus den beiden voranstehend dargestellten Ausführungsformen denkbar, so dass beispielsweise drei oder vier Bügelelemente entsprechend mit dem Bodenelement verbunden sind. Im Wesentlichen ist dies abhängig von der Anordnung des Absorberelements im Aufbewahrungsbehälter. Hierbei ist dafür Sorge zu tragen, dass die im Wesentlichen aus Fasern bestehende Platte nicht aus der Halterung herausrutschen kann, so dass beispielsweise eine Abstützung der im Wesentlichen aus Fasern bestehenden Platte durch die Halterung im Bereich der Seitenflächen der Platte erforderlich ist, wenn das Absorberelement an lotrecht angeordneten Seitenwänden des Aufbewahrungsbehälters befestigt ist.

Eine weitere Ausgestaltung des erfindungsgemäßen Aufbewahrungsbehälters sieht vor, dass das Bodenelement in seinen Kantenbereichen Aufkantungen aufweist, die mit dem Befestigungselement verbunden sind. Diese Aufkantungen haben den Vorteil, dass insbesondere bei einer Befestigung der Absorberelemente an lotrecht ausgerichteten Innenwänden die im Wesentlichen aus Fasern bestehenden Platte durch eine solche Aufkantung gestützt ist, so dass hier aber nur ein sehr geringer Anteil einer Seitenfläche der Platte durch die Aufkantung abgedeckt wird und die Platte im Übrigen durch beispielsweise Bügelelemente gehalten wird. Bei dieser Ausgestaltung ist es vorteilhaft, wenn die Fläche einer Aufkantung nicht mehr als 10% der Seitenfläche abdeckt.

Denkbar ist auch, dass die Halterung insgesamt aus einem käfigartig ausgebildeten Gitterelement besteht, wobei das Bodenelement in das Gitterelement eingelegt und ggf. mit dem Gitterelement verbunden ist.

Um die Schutzwirkung des Absorberelements im Aufbewahrungsbehälter zu verbessern ist vorgesehen, dass die Aufkantungen Durchbrechungen aufweisen, die ebenfalls für den Durchtritt der Druckwelle vorgesehen sind.

Nach einem weiteren Merkmal der Erfindung ist vorgesehen, dass das Absorberelement ausgehend von seiner dem Innenraum zugewandten Oberfläche in Richtung auf seine der Innenwand zugewandten Oberfläche mit einer abnehmenden Rohdichte und/oder Materialdichte ausgebildet ist. Es hat sich erwiesen, dass durch eine solche Ausgestaltung der Druckwelle ein erleichterter Eingang in das Absorberelement ermöglicht wird und die Energie der Druckwelle durch die sich in Bewegungsrichtung der Druckwelle erhöhende Rohdichte bzw. Materialdichte der aus Fasern bestehenden Platte energieabbauend wirkt. Hinsichtlich der Rohdichte ist darauf abzustellen, dass sich diese auf die Dichte der Platte bezieht. Hier kann beispielsweise ein mehrschichtiger Plattenkörper verwendet werden, der aus identischen Fasern besteht, wobei jedoch die Schichten unterschiedliche Rohdichten aufweisen, d.h. die Fasern sind mehr oder weniger dicht zusammen angeordnet, wodurch sich natürlich auch ein unterschiedliches Porenvolumen ergibt.

Hinsichtlich der Materialdichte ist auszuführen, dass sich diese auf die Dichte der verwendeten Materialien bezieht, so dass beispielsweise eine mehrschichtige Platte verwendet werden kann, die Schichten aus unterschiedlichen Materialien mit unterschiedlichen Dichten aufweist. Hier können Mineralfasern ebenso Verwendung finden, wie Metallfasern.

Vergleichbare Ergebnisse werden dadurch erzielt, dass das Absorberelement ausgehend von seiner dem Innenraum zugewandten Oberfläche in Richtung auf seine der Innenwand zugewandten Oberfläche mit einem abnehmenden Porenvolumen und/oder mit einer abnehmenden Größe der Poren ausgebildet ist. Eine derartige Ausgestaltung ist selbstverständlich auch in Kombination mit der entsprechenden abnehmenden Rohdichte und/oder Materialdichte möglich.

Alternativ und natürlich auch ergänzend kann nach einem weiteren Merkmal der Erfindung vorgesehen sein, dass das Absorberelement ausgehend von seiner dem Innenraum zugewandten Oberfläche in Richtung auf seine der Innenwand zugewandten Oberfläche mit einen Faserquerschnitt aufweisenden Fasern mit abnehmender Flächengröße des Faserquerschnitts ausgebildet ist.

Weiterhin kann vorgesehen sein, dass das Absorberelement ausgehend von seiner dem Innenraum zugewandten Oberfläche in Richtung auf seine der Innenwand zugewandten Oberfläche mit Fasern ausgebildet ist, deren Wärmeleitfähigkeit in W/(mK) abnimmt. Durch die voranstehend dargestellten Variationen innerhalb des Absorberelements, d.h. innerhalb der im Wesentlichen aus Fasern bestehenden Platte werden Eigenschaften innerhalb der Platte erzielt, die auf eine Druckwelle energiemindernd wirken, so dass die Druckwelle, welche bei einer Explosion entsteht, über das Absorberelement derart abgebaut werden kann, dass eine Beschädigung des Aufbewahrungsbehälters nicht auftritt oder zumindest in einem solchen Maße beschränkt werden kann, dass der unberechtigte Zugang zum Innenraum des Aufbewahrungsbehälters verwehrt ist. Insbesondere schützt ein solcher Aufbewahrungsbehälter bzw. das zugehörige Absorberelement aber auch ein Gebäude gegen Explosionsschäden, beispielsweise bei dem Aufsprengen eines Geldausgabeautomaten.

Nach einem weiteren Merkmal der Erfindung ist vorgesehen, dass das Absorberelement aus Schichten mit Fasern besteht, wobei die Fasern der einzelnen Schichten unterschiedlich ausgebildet sind. Wie bereits voranstehend ausgeführt, kann es sich hierbei um Mineralfasern, beispielsweise Steinwollefasern, Schlackenfasern, Glasfasern oder auch um Metallfasern, insbesondere Stahlfasern handeln. Die Fasern können beispielsweise einen im Wesentlichen rechteckigen, insbesondere quadratischen Querschnitt aufweisen. Geeignet sind aber auch Fasern mit rundem Querschnitt.

Es ist nach einem weiteren Merkmal der Erfindung vorgesehen, dass das Absorberelement eine Folienabdeckung aufweist, die insbesondere vollflächig auf der dem Innenraum zugewandten Oberflächen des Absorberelements angeordnet ist. Diese Folienabdeckung hat den Vorteil, dass gelöste Fasern durch die Folienabdeckung daran gehindert sind, in den Innenraum des Aufbewahrungsbehälters zu gelangen, wo sie beispielsweise auch in den Bereich elektronischer Bauteile gelangen können und ggf. für Schäden bzw. Fehlfunktionen verantwortlich sind. Dies gilt insbesondere bei der Verwendung von Metallfasern, die natürlich bei elektronischen Bauteilen auch Kurzschlüsse verursachen können. Die Folienabdeckung ist derart ausgebildet, dass sie sich bei Auftreffen der Druckwelle auflöst oder zumindest derart öffnet, dass anschließend der Druckwellenabbau in der im Wesentlichen aus Fasern bestehenden Platte erfolgen kann.

Es hat sich des Weiteren als vorteilhaft erwiesen, das Bodenelement der Halterung magnetisch auszubilden. In der Regel bestehen entsprechende Aufbewahrungsbehälter aus Stahl, so dass eine Befestigung des Absorberelements über Magnetkräfte möglich ist. Die magnetische Ausgestaltung des Bodenelements hat den Vorteil, dass das Bodenelement und damit das gesamte Absorberelement in einfacher Weise und ohne zusätzliche Befestigungsmittel an der Innenwandung eines Aufbewahrungsbehälters befestigt werden kann. Darüber hinaus besteht der Vorteil, dass die Absorberelemente in einfacher Weise wieder von der Innenwandung entfernt werden können, um sie beispielsweise in einer abweichenden Anordnung wieder anzuordnen. Selbstverständlich sind aber natürlich auch andere Befestigungsmethoden denkbar, wie beispielsweise ein Verkleben der Absorberelemente an der Innenwandung des Aufbewahrungsbehälters.

Die voranstehend beschriebenen Vorteile und Merkmale des Aufbewahrungsbehälters treffen auch auf das erfindungsgemäße Absorberelement zu. Es wird daher explizit auf diese Vorteile verwiesen.

Weitere Merkmale und Vorteile des erfindungsgemäßen Aufbewahrungsbehälters bzw. des erfindungsgemäßen Absorberelementes ergeben sich aus der nachfolgenden Beschreibung der zugehörigen Zeichnung, in der eine bevorzugte Ausführungsform eines Aufbewahrungsbehälters bzw. bevorzuge Ausführungsformen von Absorberelementen dargestellt sind. In der Zeichnung zeigen:
- Fig. 1: eine erste Ausführungsform eines Absorberelements in einer Seitenansicht;
- Fig. 2: eine zweite Ausführungsform eines Absorberelements in einer Draufsicht;
- Fig. 3: eine dritte Ausführungsform eines Absorberelements in Draufsicht;
- Fig. 4: eine vierte Ausführungsform eines Absorberelements in einer Draufsicht;
- Fig. 5: eine fünfte Ausführungsform eines Absorberelements in Draufsicht;
- Fig. 6: eine aus Fasern bestehende Platte des Absorberelements gemäß den Figuren 1 bis 5 in geschnitten dargestellter Seitenansicht;
- Fig. 7: eine sechste Ausführungsform eines Absorberelements in Seitenansicht und
- Fig. 8: einen Aufbewahrungsbehälter in perspektivischer Ansicht.

In Fig. 8 ist ein als Tresor 1 ausgebildeter Aufbewahrungsbehälter in perspektivischer Ansicht dargestellt. Der Tresor 1 weist ein Gehäuse 2 auf, welches aus einer nicht näher dargestellten Rückwand, zwei Seitenwänden 3, einem Boden 4 und einer Decke 5 besteht. Die Seitenwände 3, der Boden 4 und die Decke 5 sowie die nicht näher dargestellte Rückwand sind in der Regel doppelwandig ausgebildet, wobei ein zwischen den Wänden angeordneter Hohlraum beispielsweise mit einem Beton ausgefüllt ist. Darüber hinaus besteht aber auch die Möglichkeit, die Seitenwände 3, den Boden 4, die Decke 5 und die nicht näher dargestellte Rückwand aus einem hochwertigen Stahl in großer Materialstärke auszubilden, so dass der Tresor 1 die erforderliche Einbruchssicherheit aufweist.

Der nicht näher dargestellten Rückwand gegenüberliegend ist eine Öffnung 6 angeordnet, die mit einer Tür 7 verschließbar ist. Die Tür 7 ist schwenkbeweglich an einer Seitenwand 3 angelenkt und schließt bündig mit den beiden Seitenwänden 3, dem Boden 4 und der Decke 5 ab.

Die Tür 7 ist im Bereich einer Seitenwand 3 schwenkbeweglich angelenkt und verschließt einen im Tresor 1 ausgebildeten Aufbewahrungsraum. Die Tür 7 weist ein nicht näher dargestelltes Schließwerk üblicher Ausgestaltung auf, welches über eine Schließvorrichtung 9, beispielsweise eine Tastatur betätigbar ist. Ferner weist die Tür 7 einen Handgriff 8 auf, der der manuellen Handhabung der Tür 8 dient, darüber hinaus aber auch die Funktion haben kann, das Schließwerk zu betätigen, sobald über die Schließeinrichtung 9 ein mit dem Schließgeheimnis übereinstimmender Code eingegeben ist.

Neben der in Fig. 8 dargestellten Ausführungsform mit einer Schließeinrichtung 9 in Form einer Tastatur besteht selbstverständlich auch die Möglichkeit, dass das Schließwerk in üblicher Weise mit einem oder zwei mechanischen Schlüsseln zu betätigen ist.

Die Seitenwände 3, der Boden 4, die Decke 5 und auch die nicht näher dargestellte Rückwand des Tresors 1 stellen Wandungen dar, die aus Metallblechen ausgebildet sind, so dass sie magnetisch sind. In gleicher Weise kann auch die Tür 7 als Wandung des Tresors 1 angesehen werden, die somit ebenfalls entsprechend den voranstehenden Ausführungen ausgebildet sein kann.

Der in Fig. 8 dargestellte Tresor 1 stellt lediglich eine exemplarische Ausführungsform dar. Die nachfolgend beschriebenen Ausführungsformen eines Absorberelements 10 gemäß den Figuren 1 bis 7 werden insbesondere in Geldausgabeautomaten eingesetzt, um ein Aufsprengen eines in dem Sinne als Tresor 1 ausgebildeten Aufbewahrungsbehälters mit gasförmigen oder festen Sprengstoffen verhindern zu können bzw. die Sprengwirkung derart abzumildern, dass jedenfalls ein Zugriff auf den Innenraum des Tresors 1 nicht möglich oder zumindest erschwert ist, so dass entsprechende Einbruchsversuche nicht in kurzer Zeit zum Erfolg führen können.

Zu diesem Zweck sind in dem Innenraum des Tresors 1 in Fig. 8 nicht näher dargestellte Absorberelemente 10 angeordnet. Das Absorberelement 10 ist hierbei an Innenwänden 11 im Innenraum des Tresors 1 befestigt.

In den Figuren 1 bis 7 sind verschiedene Ausführungsformen der Absorberelemente 10 dargestellt, die nachfolgend beschrieben werden.

Ein in Fig. 1 dargestelltes Absorberelement 10 besteht aus einer im Wesentlichen aus Fasern ausgebildeten Platte 12, die in Fig. 6 näher dargestellt ist. Die Platte 12 ist mehrschichtig ausgebildet und weist in dem in Fig. 6 dargestellten Ausführungsbeispiel drei Schichten 13, 14, 15 auf, die sowohl hinsichtlich ihrer Materialstärke, als auch zumindest einer weiteren Materialeigenschaft unterschiedlich ausgebildet sind. Die Schichten 13, 14 und 15 sind in einer Folienabdeckung 16 angeordnet, die sämtliche Flächen der Schichten 13, 14 und 15 und somit der Platte 12 abdeckt, so dass ein Austritt von einzelnen Fasern aus der Platte 12 in den Innenraum des Tresors 1 verhindert ist.

Die Schichten 13, 14 und 15 können eine ausgehend von der ersten Oberfläche 17 in Richtung auf die zweite Oberfläche 18 abnehmende Rohdichte und/oder Materialdichte aufweisen. Hierbei ist die Oberfläche 18 die Oberfläche, die einer Innenwand 11 zugewandt ist und die an der Innenwand 11 befestigt ist, wie nachfolgend noch beschrieben wird. Es handelt sich hierbei um eine große Oberfläche, die zu unterscheiden ist von einer Seitenfläche 19. Jede Schicht 13, 14 und 15 weist vier Seitenflächen 19 auf, die rechtwinklig zu den Oberflächen 17, 18 und zueinander ausgerichtet sind, so dass jede Schicht 13, 14 und 15 quaderförmig ausgebildet ist. Demzufolge ist auch die Platte 12 quaderförmig ausgebildet, wobei hier beispielsweise auch die besondere Ausführung eines Würfels denkbar ist.

Ergänzend oder alternativ können sich die Schichten 13, 14 und 15 hinsichtlich ihres Porenvolumens und/oder hinsichtlich ihrer Porengröße unterscheiden, wobei das Porenvolumen und/oder die Porengröße innerhalb der Platte 12 ausgehend von der ersten Oberfläche 17 in Richtung auf die zweite Oberfläche 18 abnehmend ausgebildet ist.

Des Weiteren können sich die Schichten 13, 14 und 15 hinsichtlich der Flächengröße des Faserquerschnitts, der einen solchen Faserquerschnitt aufweisenden Fasern unterscheiden, wobei auch hier ausgehend von der ersten Oberfläche 17 in Richtung auf die zweite Oberfläche 18 eine abnehmende Flächengröße des Faserquerschnitts vorgesehen sein kann. Es sei darauf hingewiesen, dass die Materialeigenschaften, wie sie voranstehend beschrieben sind, in jeder Schicht 13, 14 und 15 über das gesamte Volumen der Schicht 13, 14 und 15 gleich sein kann oder dass auch innerhalb der Schichten 13, 14, und 15 ein Aufbau entsprechend eines beschriebenen Gradienten vorliegt, so dass beispielsweise auch innerhalb der Schichten 13, 14 und 15 die Materialeigenschaften in der beschriebenen Richtung abnehmend ausgebildet sind.

Weiterhin ist es möglich, dass auch ausgehend von der ersten Oberfläche 17 in Richtung auf die zweite Oberfläche 18 die Schichten 13, 14 und 15 bzw. die Platte 12 eine abnehmende Wärmeleitfähigkeit aufweist.

Die Fasern in den Schichten 13, 14., 15 können aus unterschiedlichem Material ausgebildet sein, wobei insbesondere Mineralwollefasern und Stahlfasern vorgesehen sind.

Neben der Platte 12 weist das Absorberelement eine Halterung 20 auf, die aus einer Bodenplatte 21 besteht, welche in ihren Kantenbereichen 22 Aufkantungen 23 aufweist. Ferner weist die Halterung 20 ein Befestigungselement 24 auf, welches dazu dient, die Platte 12 an der Bodenplatte 21 zu befestigen, so dass die gesamte Halterung 20 mit der Platte 12 als einstückiges Bauelement vorliegt, welches im Bereich der Innenwand 11 eines Tresors 1 befestigbar ist.

In Fig. 1 erkennbar ist, dass die Aufkantung 23 Durchbrechungen 25 hat.

Das Befestigungselement 24 ist derart ausgebildet, dass das Befestigungselement 24 möglichst geringe Flächen der Platte 12 abdeckt. Dies wird beispielsweise bei der Ausführungsform nach Fig. 1 dadurch erzielt, dass das Befestigungselement 24 aus mehreren U-förmig ausgebildeten Bügelelementen 26 besteht, die jeweils zwei Schenkel 27 und einen die Schenkel 27 verbindenden Steg 28 aufweisen. Die Bügelelemente 26 sind mit den freien Enden der Schenkel 27 mit der Bodenplatte 21 verbunden, beispielsweise stehen die freien Enden der Schenkel 27 auf Stirnflächen der Aufkantungen 23 auf und sind dort befestigt.

Die Fig. 2 zeigt eine entsprechende Ausgestaltung einer Halterung 20 mit mehreren Bügelelementen 26. Erkennbar in der Ausführungsform gemäß Fig. 2 ist, dass die Bodenplatte 21 aus vier miteinander verbundenen Streifenelementen besteht, so dass die Bodenplatte im zentralen Bereich eine rechteckige Öffnung 29 aufweist. Die Bodenplatte 21 ist magnetisch ausgebildet und kann somit in einfacher Weise mit einer Innenwand 11 des aus Metall ausgebildeten Tresors 1 verbunden werden.

Bei der Ausführungsform gemäß Fig. 2 sind die Schenkel 27 der einzelnen Bügelelemente 26 mit der Bodenplatte 21 derart verbunden, dass die Stege 28 rechtwinklig zu den Kantenbereichen 22 ausgerichtet sind. Insgesamt ergeben sich somit eine rechtwinklige Anordnung der jeweils zwischen parallel verlaufenden Kantenbereichen 22 ausgerichteten Bügelelemente 26.

Alternative Ausführungsformen sind in den Figuren 3 und 4 dargestellt, wobei beispielsweise die Fig. 3 eine Ausführungsform zeigt, bei der zwei Bügelelemente 26 vorgesehen sind, deren Stege 28 parallel zu den beiden Diagonalen der Bodenplatte 21 verlaufend ausgerichtet sind. Eine derartige Ausführungsform stellt annähernd die gesamten Seitenflächen 19 der Platte 12 frei.

Bei einer Anordnung eines derartigen Absorberelements 10 an einer lotrecht ausgerichteten Innenwand 11 des Tresors 1 hat es sich als vorteilhaft erwiesen, zwei weitere Bügelelemente 26 vorzusehen, die mit ihren Schenkeln 27 jeweils in der Mitte einer Kante der Bodenplatte 21 befestigt sind. Eine solche Ausführungsform ist in Fig. 4 dargestellt.

Eine hiervon abweichende Ausgestaltung ist in Fig. 5 dargestellt. Bei dieser Ausführungsform ist das Befestigungselement 24 in Form eines zylindrischen Stabes 30 ausgebildet, der mit einem Ende an der Bodenplatte 21 befestigt ist und der an seinem zweiten, freien Ende paarig angeordnete Kragarme 31 aufweist, die auf der Oberfläche 17 der Platte 12 aufliegen und derart die Platte 12 mit der Bodenplatte 21 verbinden.

Schließlich zeigt die Fig. 7 noch eine weitere Ausführungsform einer Halterung 20, die aus einzelnen, zu einem Käfig 32 zusammengesetzten Gitterstäben 33 besteht, wobei die Bodenplatte 21 in den Käfig 32 eingelegt und bei Bedarf auch mit den Gitterstäben 33 verbunden ist.

### Bezugszeichen

- 1.: Tresor
- 2.: Gehäuse
- 3.: Seitenwand
- 4.: Boden
- 5.: Decke
- 6.: Öffnung
- 7.: Tür
- 8.: Handgriff
- 9.: Schließeinrichtung
- 10.: Absorberelement
- 11.: Innenwand
- 12.: Platte
- 13.: Schicht
- 14.: Schicht
- 15.: Schicht
- 16.: Folienabdeckung
- 17.: Oberfläche
- 18.: Oberfläche
- 19.: Seitenfläche
- 20.: Halterung
- 21.: Bodenplatte
- 22.: Kantenbereich
- 23.: Aufkantung
- 24.: Befestigungselement
- 25.: Durchbrechung
- 26.: Bügelelement
- 27.: Schenkel
- 28.: Steg
- 29.: Öffnung
- 30.: Stab
- 31.: Kragarm
- 32.: Käfig
- 33.: Gitterstab

## Patentansprüche

1. Aufbewahrungsbehälter für vor unberechtigtem Zugriff zu schützende Gegenstände, nämlich Tresor, Safe, Geldautomat oder Wertsicherungsschrank, aufweisend ein Gehäuse mit einer Tür und einem Innenraum zur Aufnahme der Gegenstände, wobei im Innenraum ein, zwei große Oberflächen und diese verbindende Seitenflächen aufweisendes Absorberelement an einer Innenwand angeordnet ist, welches bei einer Explosion entstehende Energie absorbiert und aus einer, im Wesentlichen aus Fasern bestehenden Platte und einer Halterung besteht,
**dadurch gekennzeichnet,**
**dass** die Halterung (20) aus einem Bodenelement (21) zur Verbindung mit der Innenwand (11) und zur Anlage an einer großen Oberfläche (17, 18) des Absorberelements (10) und einem Befestigungselement (24) besteht, wobei die Seitenflächen (19) des Absorberelements (10) möglichst weitgehend frei von einer Abdeckung durch das Befestigungselement (24) ausgebildet sind.

2. Aufbewahrungsbehälter nach Anspruch 1,
**dadurch gekennzeichnet,**
**dass** das Befestigungselement (24) aus zumindest einem, vorzugsweise zumindest zwei sich kreuzenden, insbesondere U-förmig ausgebildeten Bügelelementen (26) besteht, die zwei Schenkel (27) und einen die Schenkel (27) verbindenden Steg (28) aufweisen, wobei die Schenkel (27) mit ihren dem Steg (28) abgewandten Enden mit dem Bodenelement (21) verbunden sind.

3. Aufbewahrungsbehälter nach einem der Ansprüche 1 oder 2,
**dadurch gekennzeichnet,**
**dass** das Bodenelement (21) in seinen Kantenbereichen (22) Aufkantungen (23) aufweist, die mit dem Befestigungselement (24) verbunden sind.

4. Aufbewahrungsbehälter nach Anspruch 3,
**dadurch gekennzeichnet,**
**dass** die Aufkantungen (23) Durchbrechungen (25) aufweisen.

5. Aufbewahrungsbehälter nach einem der Ansprüche 1 bis 4,
**dadurch gekennzeichnet,**
**dass** das Absorberelement (10) ausgehend von seiner dem Innenraum zugewandten Oberfläche (17) in Richtung auf seiner der Innenwand (11) zugewandten Oberfläche (18) mit einer abnehmenden Rohdichte und/oder Materialdichte ausgebildet ist, insbesondere in einem Bereich der dem Innenraum zugewandten Oberfläche (17) eine größere Rohdichte und/oder Materialdichte aufweist, als in einem der Innenwand (11) zugewandten Bereich.

6. Aufbewahrungsbehälter nach einem der Ansprüche 1 bis 5,
**dadurch gekennzeichnet,**
**dass** das Absorberelement (10) ausgehend von seiner dem Innenraum zugewandten Oberfläche (17) in Richtung auf seiner der Innenwand (11) zugewandten Oberfläche (18) mit einem abnehmenden Porenvolumen und/oder mit einer abnehmenden Größe der Poren ausgebildet ist, insbesondere in einem Bereich der dem Innenraum zugewandten Oberfläche (17) ein größeres Porenvolumen und/oder größere Poren aufweist, als in einem der Innenwand (11) zugewandten Bereich.

7. Aufbewahrungsbehälter nach einem der Ansprüche 1 bis 6,
**dadurch gekennzeichnet,**
**dass** das Absorberelement (10) ausgehend von seiner dem Innenraum zugewandten Oberfläche (17) in Richtung auf seiner der Innenwand (11) zugewandten Oberfläche (18) mit, einen Faserquerschnitt aufweisenden Fasern mit abnehmender Flächengröße des Faserquerschnitts ausgebildet ist , insbesondere in einem Bereich der dem Innenraum zugewandten Oberfläche (17) Fasern mit größere Flächengröße des Faserquerschnitts aufweist, als in einem der Innenwand (11) zugewandten Bereich.

8. Aufbewahrungsbehälter nach einem der Ansprüche 1 bis 7,
**dadurch gekennzeichnet,**
**dass** das Absorberelement (10) ausgehend von seiner dem Innenraum zugewandten Oberfläche (17) in Richtung auf seiner der Innenwand (11) zugewandten Oberfläche (19) mit Fasern ausgebildet sind, deren Wärmeleitfähigkeit in W/(mK) abnimmt, insbesondere in einem Bereich der dem Innenraum zugewandten Oberfläche (17) Fasern mit größerer Wärmeleitfähigkeit in W/(mK) aufweist, als in einem der Innenwand (11) zugewandten Bereich.

9. Aufbewahrungsbehälter nach einem der Ansprüche 1 bis 8,
**dadurch gekennzeichnet,**
**dass** das Absorberelement (10) aus Schichten (13, 14, 15) mit Fasern besteht, wobei die Fasern der einzelnen Schichten (13, 14, 15) unterschiedlich ausgebildet sind.

10. Aufbewahrungsbehälter nach einem der Ansprüche 1 bis 9,
**dadurch gekennzeichnet,**
**dass** die Fasern einen im Wesentlichen rechteckigen, insbesondere quadratischen Querschnitt aufweisen.

11. Aufbewahrungsbehälter nach einem der Ansprüche 1 bis 10,
**dadurch gekennzeichnet,**
**dass** das Absorberelement (10) eine Folienabdeckung (16) aufweist, die insbesondere vollflächig auf der dem Innenraum zugewandten Oberfläche (17) des Absorberelements (10) angeordnet ist.

12. Aufbewahrungsbehälter nach Anspruch einem der Ansprüche 1 bis 11,
**dadurch gekennzeichnet,**
**dass** das Bodenelement (21) der Halterung (20) magnetisch ausgebildet ist.

13. Absorberelement für einen Aufbewahrungsbehälter für vor unberechtigtem Zugriff zu schützende Gegenstände, nämlich Tresor, Safe, Geldautomat oder Wertsicherungsschrank, aufweisend ein Gehäuse mit einer Tür und einem, Innenwände aufweisenden Innenraum zur Aufnahme der Gegenstände, welches bei einer Explosion entstehende Energie absorbiert und aus einer, im Wesentlichen aus Fasern ausgebildeten Platte mit zwei großen parallel zueinander verlaufenden Oberflächen und vier, diese Oberflächen verbindenden Seitenflächen und einer Halterung besteht,
**dadurch gekennzeichnet,**
**dass** die Halterung (20) aus einem Bodenelement (21) zur Verbindung mit einer Innenwand (11) und zur Anlage an einer großen Oberfläche (16) des Absorberelements (10) und einem Befestigungselement (24) besteht, wobei die Seitenflächen (19) des Absorberelements (10) möglichst weitgehend frei von einer Abdeckung durch das Befestigungselement (24) ausgebildet sind.

14. Absorberelement nach Anspruch 13,
**dadurch gekennzeichnet,**
**dass** das Befestigungselement (24) aus zumindest einem, vorzugsweise zumindest zwei sich kreuzenden, insbesondere U-förmig ausgebildeten Bügelelementen (26) besteht, die zwei Schenkel (27) und einen die Schenkel (27) verbindenden Steg (28) aufweisen, wobei die Schenkel (27) mit ihren dem Steg (28) abgewandten Enden mit dem Bodenelement (21) verbunden sind.

15. Absorberelement nach einem der Ansprüche 13 oder 14,
**dadurch gekennzeichnet,**
**dass** das Bodenelement (21) in seinen Kantenbereichen (22) Aufkantungen (23) aufweist, die mit dem Befestigungselement (24) verbunden sind.

16. Absorberelement nach Anspruch 15,
**dadurch gekennzeichnet,**
**dass** die Aufkantungen (23) Durchbrechungen (25) aufweisen.

17. Absorberelement nach einem der Ansprüche 13 bis 16,
**gekennzeichnet,**
**durch** eine ausgehend von der ersten Oberfläche (17) in Richtung auf die zweite Oberfläche (16) abnehmenden Rohdichte und/oder Materialdichte, insbesondere durch einen Bereich der dem Innenraum zugewandten Oberfläche (17) mit einer größeren Rohdichte und/oder Materialdichte, als in einem der Innenwand (11) zugewandten Bereich.

18. Absorberelement nach einem der Ansprüche 13 bis 17,
**gekennzeichnet,**
**durch** ein ausgehend von der ersten Oberfläche (17) in Richtung auf die zweite Oberfläche (16) abnehmendes Porenvolumen und/oder eine abnehmende Größe der Poren, insbesondere durch einen Bereich der dem Innenraum zugewandten Oberfläche (17) mit größerem Porenvolumen und/oder größeren Poren, als in einem der Innenwand (11) zugewandten Bereich.

19. Absorberelement nach einem der Ansprüche 13 bis 18,
**gekennzeichnet,**
**durch** eine ausgehend von der ersten Oberfläche (17) in Richtung auf die zweite Oberfläche (16) abnehmende Flächengröße des Faserquerschnitts der einen Faserquerschnitt aufweisenden Fasern, insbesondere durch einen Bereich der dem Innenraum zugewandten Oberfläche (17) mit Fasern größerer Flächengröße des Faserquerschnitts, als in einem der Innenwand (11) zugewandten Bereich.

20. Absorberelement nach einem der Ansprüche 13 bis 19,
**gekennzeichnet,**
**durch** eine ausgehend von der ersten Oberfläche (17) in Richtung auf die zweite Oberfläche (16) abnehmende Wärmeleitfähigkeit in W/(mK), insbesondere mit einem Bereich der dem Innenraum zugewandten Oberfläche (17) mit Fasern größerer Wärmeleitfähigkeit in W/(mK), als in einem der Innenwand (11) zugewandten Bereich.

21. Absorberelement nach einem der Ansprüche 13 bis 20,
**gekennzeichnet,**
**durch** Schichten (13, 14, 15) aus Fasern, wobei die Fasern der einzelnen Schichten (13, 14, 15) unterschiedlich ausgebildet sind.

22. Absorberelement nach einem der Ansprüche 13 bis 21,
**dadurch gekennzeichnet,**
**dass** die Fasern einen im Wesentlichen rechteckigen, insbesondere quadratischen Querschnitt aufweisen.

23. Absorberelement nach einem der Ansprüche 13 bis 22,
**gekennzeichnet,**
**durch** eine Folienabdeckung (16), die insbesondere vollflächig auf der Oberfläche (17) angeordnet ist.

24. Absorberelement nacheinem der Ansprüche 13 bis 23,
**dadurch gekennzeichnet,**
**dass** das Bodenelement (21) magnetisch ausgebildet ist.
